# EUROPÄISCHE PATENTSCHRIFT

(11) **EP 0 249 108 B1**
(45) Veröffentlichungstag und Bekanntmachung des Hinweises auf die Patenterteilung: **26.08.1992**
(21) Anmeldenummer: 87107817.6
(22) Anmeldetag: 29.05.1987
(51) Int. Cl.: B65D 5/76

(54) **Faltschachtel mit integrierter Dosiervorrichtung**
Cardboard box having an integrated dosing device
Boîte en carton avec dispositif de dosage intégrant

(30) Priorität: 07.06.1986 DE 3619215
(43) Veröffentlichungstag der Anmeldung: 16.12.1987
(73) Patentinhaber: Henkel Kommanditgesellschaft auf Aktien, 40191 Düsseldorf (DE)
(72) Erfinder: Bongers, Bernhard, D-4000 Düsseldorf 13 (DE); Bertram, Horst, D-4000 Düsseldorf 13 (DE); Herrmann, Dierk-Ulrich, D-4040 Neuss (DE); Künzel, Werner, D-4018 Langenfeld (DE)

(56) Entgegenhaltungen:
- US-A- 2 381 800
- US-A- 2 750 082
- US-A- 2 769 581

## Beschreibung

Die Erfindung richtet sich auf einen Zuschnitt bestehend aus vier Seitenwänden mit jeweils einer unten angelenkten Bodenlasche und jeweils einer oben angelenkten Deckellasche sowie einer seitlichen Klebelasche für eine Faltschachtel mit einer am oberen Ende einer Seitenwand vorgesehenen Schüttöffnung und dieser im Schachtelinneren vorgeschalteter integrierter Dosiervorrichtung für rieselfähige Pulverprodukte oder Granulate mit einer an die die Schüttöffnung aufweisende Seitenwand befestigten zusätzlichen Schachtelfläche bestehend aus einer sich quer zu der Schüttöffnung über die ganze Seitenwandbreite erstreckende Dosierschachtwand, welche im Bereich angrenzend an die Schüttöffnung geschnitten sowie an der Schnittstelle zum Bilden einer Dosierkammerwand in das Schachtelinnere hinein parallel versetzt ist, und welche mit der an die die Schüttöffnung aufweisende Seitenwand angelenkte Seitenwand zu verbinden ist, wobei die Dosierkammerwand mit einer vorgegebenen Dosierhöhe unterhalb des Schnittes zum Bilden einer Dosierkammer an die Seitenwand heran abgeknickt sowie als schräg in Richtung auf die Seitenwand abfallender Dosierkammerboden zwischen der Seitenwand und einer daran befestigten Andrückzunge arretiert ist.

Eine Faltschachtel der im Oberbegriff des Patentanspruchs bezeichneten Art ist aus der US-A-2,381,800 bekannt. Diese Faltschachtel wird aus einem dreiteiligen Zuschnitt hergestellt. Dies bedingt einen erheblichen maschinentechnischen und/oder manuellen Aufwand bei der Herstellung dieser Faltschachtel.

Aus der US-A-2,750,082 ist ein einteiliger Zuschnitt bekannt für eine Faltschachtel mit einer am oberen Ende einer Schüttseitenwand vorgesehenen Schüttöffnung und dieser im Schachtelinneren vorgeschalteter, integrierter Dosiervorrichtung für rieselfähige Pulverprodukte und Granulate mit einer an die Schüttseitenwand angelenkten, zusätzlichen Schachtelfläche, bestehend aus einer sich quer zu der Schüttöffnung über die ganze Schüttseitenwandbreite erstreckenden Dosierschachtwand, welche geschnitten sowie an der Schnittstelle zum Bilden einer Dosierkammerwand in das Schachtelinnere hinein parallel versetzt ist und welche mit der an die Schüttseitenwand angelenkten Schachtelseitenwand zu verbinden ist.

Die im Zuschnitt der bekannten Schachtel vorgesehene zusätzliche, sogenannte fünfte Schachtelseite wird konstruktiv so ausgelegt, daß sie beim Klebevorgang mit einzulegen sowie einzukleben ist und beim Aufrichten der Faltschachtel im Inneren selbsttätig eine Dosiervorrichtung aufspannt. Die bekannte Dosiervorrichtung besteht aus einer über Breite und Höhe der Schachtel gehende Doppelwand, die im unteren Schachtelbereich - der Schüttöffnung gegenüberliegend - geschnitten und mit Abstand in das Schachtelinnere versetzt ist. Dadurch bildet sich eine sogenannte Vordosierkammer am Boden der aufgerichteten Schachtel. Beim Kippen einer mit Pulver gefüllten Schachtel um ca. 135° gleitet das in der Schachtel befindliche Pulver aus der Vordosierkammer zur Schüttöffnung, wobei die Doppelwand und die in das Schachtelinnere versetzte kürzere Vordosierkammer-Wandung ein Nachlaufen des Pulvers verhindern.

In der US-A-2,393,262 wird eine Faltschachtel beschrieben, deren Ausschüttöffnung im Schachtelinneren zwei sich über Breite/Höhe der Schachtel erstreckende zusätzliche Wände vorgeschaltet werden. Die der Schüttseitenwand am nächsten benachbarte zusätzliche Wand besitzt eine Ausklinkung im Bodenbereich, die andere zusätzliche Wand wird im Kopfbereich, etwa auf der Höhe der Ausschüttöffnung, ausgeklinkt.

Die letztgenannten Dosiervorrichtungen lassen zwar ein relativ gleichmäßiges Dosieren zu, sie haben aber den Nachteil, daß sich der Raum, den die Doppelwand zum Schachtelinnere begrenzt, bei Über-Kopf-Transport bzw. bei Über-Kopf-Drehungen, z.B. nach dem Einkauf auf dem Wege nach Hause, mit Produkt füllt, so daß die erste Dosierung den zulässigen bzw. vorgesehenen Wert um ein Mehrfaches übertreffen kann. Ein weiterer Nachteil besteht darin, daß die bekannten Dosiervorrichtungen einen unverhältnismäßig großen Raum innerhalb des Paketes einnehmen, so daß das nutzbare Paketvolumen entsprechend vermindert wird.

Der Erfindung liegt die Aufgabe zugrunde, ein räumlich den Dosiererfodernissen angepaßtes, integriertes Dosiersystem einer Faltschachtel zu schaffen, das beim Entleeren der Schachtel stets gleiche Dosiermengen abgibt und auch bei Über-Kopf-Transport oder beim übermäßigen Drehen des Paketes zu keiner Überdosierung führt und das Bestandteil des Zuschnitts für die Faltschachtel ist.

Bei einem Zuschnitt der eingangs bezeichneten Art wird diese Aufgabe gemäß der Erfindung dadurch gelöst, daß die Schachtelfläche und die Andrückzunge seitlich angeformte Bestandteile des Zuschnittes sind, wobei die Schachtelfläche im oberen Bereich des Zuschnittes angeformt ist und durch Rill-Linien seitlich begrenzt die Dosierschachtwand und durch eine Schnittlinie abgegrenzt unterhalb daran anschließend seitlich versetzt die Dosierkammerwand mit angeformtem Dosierkammerboden aufweist und die Andrückzunge im mittleren und/oder unteren Bereich des Zuschnittes angeformt ist.

Durch die Erfindung wird ein einteiliger Zuschnitt geschaffen, mit dem eine aus der US-A-2,381,800 bekannte und im Oberbegriff des Anspruches 1 näher bezeichnete Faltschachtel einteilig herzustellen ist. Der einteilige Zuschnitt kann vollautomatisch in üblichen Faltschachtelklebemaschinen zu der Faltschachtel verarbeitet werden.

Durch die Erfindung wird eine Faltschachtel geschaffen, deren Zuschnitt wenigstens eine sogenannte fünfte Seitenwand mit den Elementen einer integrierten Dosiervorrichtung besitzt. In dem Zuschnitt liegen die einzelnen nach dem Aufrichten ineinandergreifenden Elemente der Dosiervorrichtung in einer Fläche nebeneinander, so daß die erfindungsgemäße Faltschachtel im wesentlichen ebenso aufzurichten ist wie die aus der US-A-2,750,082 bekannte Schachtel. Ein wichtiges Merkmal der erfindungsgemäßen Faltschachtel besteht darin, daß sich die Dosierkammer ganz und gar in die obere, die Ausschüttöffnung enthaltende Ecke einer Faltschachtel verlegen läßt, ohne daß zum Herstellen des Dosierkammerbodens gegenüber dem Stand der Technik wesentliche zusätzliche Handgriffe oder zusätzlicher Materialaufwand erforderlich werden.

Ein weiteres Merkmal besteht darin, daß es mit Hilfe der angeschnittenen Andrücklasche gelingt, den Dosierkammerboden - für das Schüttgut ausreichend dicht - an die Schüttseitenwand und an die daran angelenkte Schachtelwand anzudrücken.

Verbesserungen und weitere Ausgestaltungen der Erfindung werden in den Unteransprüchen angegeben.

Anhand der schematischen Darstellung von Ausführungsbeispielen werden Einzelheiten der Erfinding erläutert. Es zeigen:
- Fig. 1: einen flachliegenden Zuschnitt zum Herstellen einer Faltschachtel mit integrierter Dosiervorrichtung;
- Fig. 2: eine Ausschnittsvergrößerung von Fig. 1;
- Fig. 3: eine Teilansicht des Zuschnitts nach Fig.1 mit um 180° umgelenkter fünfter Seitenwand;
- Fig. 4: einen Schnitt senkrecht zur Schüttseitenwand einer aufgerichteten Faltschachtel nach Fig. 1 bis 3;
- Fig. 5: ein von Fig. 1 abweichendes Ausführungsbeispiel eines flachliegenden Zuschnitts zum Herstellen einer F altschachtel mit integrierter Dosiervorrichtung; und
- Fig. 6: eine Abwandlung des Zuschnitts nach Fig. 5.

Der flachliegende Faltschachtelzuschnitt nach Fig. 1 besteht im wesentlichen aus den Seitenwänden 1, 2, 3 und 4 sowie aus der an die Seitenwand 4 angelenkten, insgesamt mit 5 bezeichneten sogenannten "funften" Seitenwand. Im Ausführungsbeispiel nach Fig. 5 wird außer der fünften Seitenwand 5 noch eine insgesamt mit 6 bezeichnete "sechste" Seitenwand vorgesehen. An die Seitenwände 1 bis 4 von Fig. 1 bis 5 werden volldeckende obere Klappen 7 bis 10 und untere Klappen 11 bis 14 angelenkt. Die Seitenwand 4, die sogenannte Schüttseitenwand, besitzt eine Schüttöffnung 15. Zum Schlauchen des Zuschnitts nach Fig. 1 wird eine Längsklebelasche 16 vorgesehen. Im Zuschnitt nach Fig. 5 ist die Längsklebelasche unterteilt und wird mit den Bezugsziffern 17 bzw. 18 bezeichnet.

Im vorliegenden Zusammenhang wesentliche Einzelheiten des Zuschnitts nach Fig. 1 werden unter Bezugnahme auf Fig. 2 bis 4 näher erläutert. Die fünfte Seitenwand 5 wird über die Längsklebelasche 16 an die Längskante 19 der Schüttseitenwand 4 angeformt. Der Schüttöffnung 15 gegenüber wird eine Dosierkammerwand 20 vorgesehen, deren parallel zur Längskante 19 verlaufende Ränder als Rill-Linien 21 und 22 ausgebildet werden, während die parallel zur Paketoberkante bzw. zur schmalen Seitenkante 23 der Schüttseitenwand 4 verlaufende innere Kante eine Schnittlinie 24 darstellt. Jenseits der Schnittlinie 24 schließt sich an die Dosierschachtwand 20 die Dosierkammerwand 25 an.

Die Schnittlinie 24 soll längs der Dosierkammerwand 25 - bis zu deren Ende - fortgesetzt werden. Seitlich außen an die Dosierschachtwand 20 sowie Dosierkammerwand 25 schließt sich über die Rill-Linie 22 sowie eine Rill-Linie 26 eine Klebefläche an. Die Dosierkammerwand 25 besitzt an der der Rill-Linie 26 gegenüberliegenden Seite eine Rill-Linie 28 und ebenfalls auf der der Schnittlinie 24 gegenüberliegenden Seite eine Rill-Linie 29. An letztere schließt sich ein Dosierkammerboden 30 mit zwei über Rill-Linien 31 und 32 angelenkten Staublaschen 33 und 34 an. Die der Längskleblasche 16 zugewendete Kante des Dosierkammerbodens 30 ist eine Schnittlinie 35. Auch die Staublaschen 33 und 34 sind ganz aus dem Material ausgeschnitten. Ersichtlich hängen die Dosierschachtwand 20, die Dosierkammerwand 25 und der Dosierkammerboden 30 sowie die Klebefläche 27 nur über die Rill-Linien 21, 28 und über Brückenmaterial 36 mit der Längsklebelasche 16 und damit mit derSchüttseitenwand 4 zusammen.

Im Ausführungsbeispiel nach Fig. 1 bis 3 werden außerdem die Zuschnittteile einer Andrückzunge an die Längsklebelasche 16 und damit unmittelbar an die Schüttseitenwand 4 angeformt. Der Zuschnitt für die Andrückzunge besteht nach Fig. 2 aus zwei Klebelaschen 37 und 38 sowie aus einer Kartonlasche 39. Für die Funktion der aus den Teilen 37 bis 39 aufzurichtenden Andrückzunge ist es vorteilhaft, wenn der angrenzende Bereich 40 nach Fig. 2 zwischen Längsklebelasche 16 und Dosierkammerboden 30 ausgeschnitten wird.

Zum Aufrichten des Zuschnitts nach Fig. 1 und 2 wird zunächst nach Fig. 3 die fünfte Seite insgesamt um 180° um die Längskante 19 der Schüttseitenwand 4 auf diese und die benachbarte Seitenwand 3 gefaltet. Dabei verklebt die Klebefläche 27 mit der Seitenwand 3, während die Klebefläche 37 mit der Schüttseitenwand 4 verbunden wird. In einem nächsten Arbeitsgang wird die Kartonlasche 39 mit Klebelasche 38 um eine zwischen den Klebelaschen 37 und 38 vorgesehene Rill-Linie 41 um 180° umgelenkt, so daß die Kartonlasche 39 in ihrer Funktion als Andrückzunge bei Verklebung der Klebelaschen 37 und 38 miteinander lose auf der als Dosierkammerboden 30 vorgesehenen Zuschnittfläche aufliegt.

Zum Aufrichten der Faltschachtel werden unter anderem die Seitenwände 3 und 4 gegeneinander um 90° gekippt, derart, daß die Dosierschachtwand 20 und die Dosierkammerwand 25 in ihren Rillungen 21, 22, 26 und 28 geknickt und aus der Ebene des flachliegenden Zuschnitts angehoben werden. Bei dieser Bewegung wird der Dosierkammerboden in Pfeilrichtung 42 (Fig. 3) weiter unter die als Andrückzunge wirkende Kartonlasche 39 geschoben, derart, daß die Andrückzunge den Dosierkammerboden 30 gegen die Schüttseitenwand 4 drückt und durch Abknicken an der Rillung 29 und 32 in die aus Fig. 4 ersichtliche Schräge bringt. Bei dem Aufrichtevorgang wird außerdem die Längsklebelasche 16 um 90° gegenüber der Ebene der Schüttseitenwand 4 umgelenkt und kann zum Verbinden mit der heranzufaltenden Seitenwand 1 verwendet werden.

Bei dem beschriebenen Aufrichtvorgang richtet sich die integrierte Dosierkammer selbsttätig mit auf. Wie sich durch Vergleich von Fig. 1 bis 3 und Fig. 4 ergibt, steht die Dosierschachtwand 20 der aufgerichteten Faltschachtel der Schüttöffnung 15 im oberen Bereich der Schachtel gegenüber und verhindert durch die Abgrenzung zum Schachtelinnern ein Nachfließen des Produkts beim jeweiligen Dosiervorgang.

Da die Dosierschachtwand 20, die Dosierkammerwand 25 und der Dosierkammerboden 30 den ganzen Querschnitt der aufgerichteten Faltschachtel ausfüllen müssen, muß die mit a bezeichnete Breite der Elemente 20, 25 und 30 gleich der Breite a der Schüttseitenwand 4 sein. Durch den seitlichen Versatz x von Dosierschachtwand 20 und Dosierkammerwand 25 im Zuschnitt nach Fig. 2 wird das Maß des Abstands zwischen den Flächen 20 und 25 in der aufgerichteten Schachtel vorgegeben (vgl. Fig. 4). Die Länge y nach Fig. 2 ist ein Maß für die Dosierkammerhöhe und damit ebenso wie x ein Maß für den Inhalt der in die obere, die Schüttöffnung enthaltende Schachtelecke integrierte Dosierkammer. In der Praxis hat es sich als günstig erwiesen, die in Richtung der Längskante 19 gemessene Länge des Dosierkammerbodens 30 so zu wählen, daß der Boden 30 beim Aufrichten mit der Schüttseitenwand 4 einen Winkel w (Fig. 4) von 28 bis 35° einschließt.

Die Handhabung der aus den Zuschnitten aus Fig. 1 bis 3 aufgerichteten Faltschachtel ist denkbar einfach. Es genügt ein Schwenken um mehr als 90°, derart, daß die Seitenwand 4 mit der Schüttöffnung 15 etwa in die Horizontale gelangt. Bei diesem Kippen um mehr als 90° wird der Inhalt der Dosierkammer durch die Ausschüttöffnung 15 geleert. Beim Zurückschwenken und Wiederaufrichten des Pakets wird die Dosierkammer durch das beim Kippen in den an die Ausschüttöffnung 15 benachbarten Eckenbereich der Schachtel gelangte Produkt wieder gefüllt. Da die Dosierkammer nur ein begrenztes Volumen besitzt, kann sie auch durch wiederholtes Kippen oder durch Über-Kopf-Stellung der Schachtel nicht übermäßig viel Produkt aufnehmen.

In Fig. 5 wird ein weiteres Ausführungsbeispiel eines flachliegenden Faltschachtelzuschnitts schematisch dargestellt. Der Zuschnitt nach Fig. 5 unterscheidet sich von demjenigen nach Fig. 1 bis 3 vor allem dadurch, daß die einzelnen Bauteile derDosiervorrichtung auf eine fünfte (5) und eine sechste (6) Seitenwand aufgeteilt werden. Die über eine geteilte Längsklebelasche 17 an die Schüttseitenwand 4 angelenkten Bestandteile der fünften Seitenwand 5 stimmen in den Bauteilen 20, 25 und 30 und daran hängenden Laschen und Feldern im wesentlichen mit dem Ausführungsbeispiel nach Fig. 1 bis 3 überein. Besonderheiten ergeben sich vor allem betreffend die Konstruktion der Andrückzunge. Diese wird nach Fig. 5 aus zwei an die Längskante 43 der Seitenwand 1 über eine Längsklebelasche 18 angeformten Kartonlaschen 44 und 45 gebildet. Zur Kartonlasche 44 gehört außer der Längsklebekante 18 ein Längsklebestreifen 46, während die Kartonlasche 45 einen Längsklebestreifen 47 aufweist. Für die Funktion der aus den Kartonlaschen 44 und 45 zu bildenden Andrückzunge ist außerdem ein Ausschnitt 48 am Kopf derLasche 44 wichtig.

Beim Aufrichten, z.B. beim Durchlauf in einer Faltschachtelklebemaschine, des Zuschnitts nach Fig. 5 wird zunächst die fünfte Seitenwand 5 an der Rill-Linie 19 um 180° auf die Seitenwände 3 und 4 umgelegt, wobei die Klebefläche 27 mit der Seitenwand 3 verklebt wird. Gleichzeitig wird die Kartonlasche 45 der sechsten Seitenwand an ihrer Rill-Linie 50 um 180° auf die Kartonlasche 44 umgelegt, wobei die Klebefläche 47 mit der Andrücklasche 44 in deren Bereich auf der Rückseite der Längsklebekante 18 verklebt. Als nächstes werden die zusammengeklebten Kartonlaschen 44 und 45 an der Rill-Linie bzw. Längskante 43 um 180° auf die Seitenwand 1 umgelegt, derart, daß die Kartonlasche 45 lose der Seitenwand 1 gegenübersteht.

Die Längsklebestreifen 17 und 18 ergeben eine pulverdichte Längsklebung, wenn die Seitenwand 1 mit den umgefalteten Kartonlaschen 44, 45 und die Seitenwand 2 zusammen um 180° auf die Seitenwand 3 und 4 auf die fünfte Seitenwand 5 umgelegt werden. Beim Umfalten der Wände 1 und 2 mit den Kartonlaschen 44 und 45 verklebt die Klebefläche 46 mit der Seitenwand 4. Nach dem Längskleben der Faltschachtel wird der in Bezug auf die Schüttseitenwand 4 schräg stehende Dosierkammerboden 30 nach Fig. 2 durch den Andruck der um insgesamt 360° umgelegten und verklebten Kartonlasche 45 in die Schräge gebracht bzw. arretiert. Der untere Rand des Dosierkammerbodens 30 und die daran angelenkte Staublasche 34 gleiten beim Aufrichten selbsttätig in Richtung senkrecht zur Längskante 19 der Schüttseitenwand 4 beginnend im Ausschnitt 48 unter die freie Kante 49 der Kartonlasche 45. Ebenso wie im Ausführungsbeispiel nach Fig. 1 bis 4 werden auch in diesem Fall die Staublaschen 33 und 34 eng an die Seitenwände 3 bzw. 4 angelegt.

Eine weitere Modifikation der Faltschachtel-Ausführung nach Fig. 5 wird in Fig. 6 verdeutlicht. Es werden im wesentlichen die gleichen Bauteile wie in Fig. 5 vorgesehen, jedoch fehlt die äußere Kartonlasche 45. Beim Aufrichten wird die Kartonlasche 44 an der Längskante 43 um 180° auf die Seitenwand 1 umgelegt. Im übrigen wird der Zuschnitt ebenso wie derjenige von Fig. 5 aufgerichtet.

### Bezugszeichenliste

- 1 bis 4: =Seitenwände
- 5: =fünfte Seitenwand
- 6: =sechste Seitenwand
- 7 bis 10: =obere Klappen
- 11 bis 14: =untere Klappen
- 15: =Schüttöffnung
- 16: =Längsklebestreifen
- 17,18: =Längsklebestreifen, geteilt
- 19: =Längskante
- 20: =Dosierschachtwand
- 21, 22: =Rill-Linien
- 23: =Seitenkante (4)
- 24: =Schnittlinie
- 25: =Dosierkammerwand
- 26: =Rill-Linie
- 27: =Klebefläche
- 28, 29: =Rill-Linie
- 30: =Dosierkammerboden
- 31, 32: =Rill-Linien
- 33, 34: =Staublaschen
- 35: =Schnittlinie
- 36: =Brückenmaterial
- 37, 38: =Klebefläche
- 39: =Kartonlasche
- 40: =Ausschnitt
- 41: =Rill-Linie
- 42: =Pfeil
- 43: =Längskante (1)
- 44, 45: =Kartonlaschen
- 46, 47: =Längsklebestreifen
- 48: =Ausschnitt
- 49: =freie Kante
- 50: =Rill-Linie
- a: =Breite
- x: =Versatz
- y: =Dosierkammerhöhe
- w: =Winkel

## Patentansprüche

1. Zuschnitt bestehend aus vier Seitenwänden (1, 2, 3, 4) mit jeweils einer unten angelenkten Bodenlasche (11, 12, 13, 14) und jeweils einer oben angelenkten Deckellasche (7, 8, 9, 10) sowie einer seitlichen Klebelasche (16; 17, 18) für eine Faltschachtel mit einer am oberen Ende einer Seitenwand (4) vorgesehenen Schüttöffnung (15) und dieser im Schachtelinneren vorgeschalteter, integrierter Dosiervorrichtung für rieselfähige Pulverprodukte oder Granulate mit einer an die die Schüttöffnung (15) aufweisende Seitenwand (4) befestigten zusätzlichen Schachtelfläche (5), bestehend aus einer sich quer zu der Schüttöffnung (15) über die ganze Seitenwandbreite (a) erstreckenden Dosierschachtwand (20), welche im Bereich angrenzend an die Schüttöffnung (15) geschnitten (24) sowie an der Schnittstelle zum Bilden einer Dosierkammerwand (25) in das Schachtelinnere hinein parallel versetzt (x) ist, und welche mit der an die die Schüttöffnung (15) aufweisende Seitenwand (4) angelenkte Seitenwand (3) zu verbinden ist, wobei die Dosierkammerwand (25) mit einer vorgegebenen Dosierhöhe unterhalb des Schnittes (24) zum Bilden einer Dosierkammer an die Seitenwand (4) heran abgeknickt sowie als schräg (w) in Richtung auf die Seitenwand (4) abfallender Dosierkammerboden (30) zwischen der Seitenwand (4) und einer daran befestigten Andrückzunge (39; 45) arretiert ist,
dadurch gekennzeichnet,
daß die Schachtelfläche (5) und die Andrückzunge (39; 45) seitlich angeformte Bestandteile des Zuschnittes sind, wobei die Schachtelfläche (5) im oberen Bereich des Zuschnittes angeformt ist und durch Rill-Linien (21, 22) seitlich begrenzt die Dosierschachtwand (20) und durch die Schnittlinie (24) abgegrenzt unterhalb daran anschließend seitlich versetzt die Dosierkammerwand (25) mit angeformtem Dosierkammerboden (30) aufweist und die Andrückzunge (39; 45) im mittleren und/oder unteren Bereich des Zuschnitts angeformt ist.

2. Zuschnitt nach Anspruch 1,
dadurch gekennzeichnet,
daß unten und/oder seitlich an den Dosierkammerboden (30) eine Staublasche (33; 34) angelenkt ist.

3. Zuschnitt nach Anspruch 1 oder 2,
dadurch gekennzeichnet,
daß die Andrückzunge (39) in derselben zusätzlichen Schachtelfläche (5) wie die Dosierwand (20) ausgebildet ist.

4. Zuschnitt nach Anspruch 1 oder 2,
dadurch gekennzeichnet,
daß die Andrückzunge (45) aus einer der zusätzlichen Schachtelfläche (5) bezüglich der Folge der Seitenwände (1-4) diametral gegenüberliegend angelenkten sechsten Schachtelfläche (6) gebildet ist.

5. Zuschnitt nach Anspruch 3 oder 4,
dadurch gekennzeichnet,
daß der mit der Seitenwand (4) verbundene Randbereich der Andrückzunge (39) durch Umfalten zu doppeln ist und daß der umzufaltende Randbereich (37) auf beiden Flächen mit der jeweils angrenzenden Fläche (4, 38) zu verkleben ist.

6. Zuschnitt nach einem oder mehreren der Ansprüche 3 bis 5,
dadurch gekennzeichnet,
daß die Andrückzunge (39; 45) an zumindest einen Teil der zum Schlauchen des Zuschnitts dienenden Klebelasche (16; 18) angeformt ist.

## Claims

1. Blank consisting of four side walls (1, 2, 3, 4) each with a respective base tab (11, 12, 13, 14) articulated thereto at the bottom and with a respective lid tab (7, 8, 9, 10) articulated thereto at the top as well as with a lateral gluing tab (16; 17, 18) for a folding box with a pouring opening (15) provided at the upper end of one side wall (4) and an integrated metering device, which is connected upstream thereof in the interior of the box, for pourable powder products or granulates with an additional box surface (5), which is fastened to the side wall (4) displaying the pouring opening (15) and consists of a metering shaft wall (20), which extends transversely to the pouring opening (15) over the entire side wall width (a), is cut (24) in the region adjoining the pouring opening (15) as well as displaced parallelly (x) into the interior of the box for the formation of a metering chamber wall (25) and which is to be connected with the side wall (3) articulated to the side wall (4) displaying the pouring opening (15), wherein the metering chamber wall (25) is kinked against the side wall (4) for the formation of a metering chamber with a preset metering height below the cut (24) as well as arrested between the side wall (4) and a contact pressure tongue (39; 45) fastened thereat as a metering chamber base (30) sloping down obliquely (w) in direction towards the side wall (4), characterised thereby, that the box surface (5) and the contact pressure tongue (39; 45) are laterally shaped-on components of the blank, wherein the box surface (5) is shaped on in the upper region of the blank and the metering shaft wall (20), which is bounded laterally by score lines (21, 22) and by the cut line (24), displays the metering chamber wall (25), which is adjoining below and laterally displaced thereat, with shaped-on metering chamber base (30) and the contact pressure tongue (39; 45) is shaped on in the middle and/or lower region of the blank.

2. Blank according to claim 1, characterised thereby, that a dust tab (33; 34) is articulated to the metering chamber base (30) at the bottom and/or laterally.

3. Blank according to claim 1 or 2, characterised therby, that the contact pressure tongue (39) is formed in the same additional box surface (5) as the metering wall (20).

4. Blank according to claim 1 or 2, characterised thereby, that the contact pressure tongue (45) is formed of a sixth box surface (6) articulated to lie diametrally opposite the additional box surface (5) with respect to the sequence of the side walls (1 to 4).

5. Blank according to claim 3 or 4, characterised thereby, that the rim region, which is connected with the side wall (4), of the contact pressure tongue (39) is to be doubled by folding-over and that the rim region (37) to be folded over is to be glued on both surfaces to the respectively adjoining surface (4, 38).

6. Blank according to one or more of the claims 3 to 5, characterised thereby, that the contact pressure tongue (39; 45) is shaped on at least one part of the gluing tab (16; 18), which serves for turning the blank into a tube.

## Revendications

1. Ebauche découpée pour la réalisation par pliage d'une boîte comprenant quatre parois latérales (1, 2, 3, 4) et une languette adhésive latérale (16; 17, 18), chaque paroi latérale étant pourvue d'une languette de fond (11, 12, 13, 14) articulée sur le bas de la paroi, et d'une languette de couvercle (7, 8, 9, 10) articulée sur le haut de la paroi, cette boîte devant comporter, sur l'extrémité supérieure de l'une de ses parois (4) latérales, une ouverture d'écoulement (15) et un dispositif de dosage incorporé, pour des produits pulvérisés coulants ou pour des granulés, situé en amont de cette ouverture d'écoulement à l'intérieur de la boîte, et pourvu d'une face de boîte (5) supplémentaire fixée sur la paroi latérale (4) comportant l'ouverture d'écoulement (15), et comprenant une paroi (20) de fosse de dosage s'étendant sur toute la largeur (a) de la paroi latérale (4) de façon oblique par rapport à l'ouverture d'écoulement (15), une paroi découpée en (24) dans la zone contiguë à cette ouverture d'écoulement (15) et décalée d'une valeur (x) en parallèle vers l'intérieur de la boîte au niveau de l'interface pour constituer une paroi (25) de chambre de dosage devant être reliée à la paroi latérale (3) articulée sur la paroi latérale (4) comportant l'ouverture d'écoulement (15), cette paroi (25) de chambre de dosage étant repliée contre la paroi latérale (4) à une hauteur de dosage déterminée située en-dessous de la découpe (24), pour constituer une chambre de dosage, et étant bloquée entre cette paroi latérale (4) et une languette de pression (39; 45) fixée sur cette dernière afin de constituer le fond (30) de chambre de dosage incliné suivant un angle (w) par rapport à la paroi latérale (4), cette ébauche étant caractérisée par le fait que la face de boîte (5) supplémentaire et la languette de pression (39; 45) sont des éléments situés dans sa partie latérale découpée, la face de boîte (5) étant située dans la zone supérieure de cette partie latérale comportant la paroi (20) de fosse de dosage délimitée latéralement par des lignes rainées (21, 22), et la paroi (25) de la chambre de dosage comprenant le fond (30) de la chambre de dosage délimité par la ligne de coupe (24), et se prolongeant et en-dessous de la paroi (20), en position décalée latéralement, tandis que la languette de pression (39, 45) est située dans la zone centrale et/ou inférieure de cette partie latérale découpée.

2. Ebauche découpée selon la revendication 1 caractérisée par le fait qu'une languette à poussières (33, 34) est articulée au niveau inférieur et/ou latéral du fond de la chambre de dosage (30).

3. Ebauche découpée selon l'une ou l'autre des revendications 1 ou 2, caractérisée par le fait que la languette de pression (39) est réalisée dans la même face de boîte (5) supplémentaire que la paroi (20) de fosse de dosage.

4. Ebauche découpée selon l'une ou l'autre des revendications 1 ou 2, caractérisée par le fait que la languette de pression (45) est réalisée depuis une sixième face de boîte (6) articulée sur la face de boîte (5) supplémentaire de façon diamétralement opposée par rapport à la succession des parois latérales (1-4).

5. Ebauche découpée selon l'une ou l'autre des revendications 3 ou 4, caractérisée par le fait que la zone de bordure (37) de la languette de pression (39) reliée à la paroi latérale (4) est doublée par pliage et que chacune des deux faces de cette zone de bordure (37) à plier doit être collée sur la surface (4, 38) de la zone qui lui est respectivement contiguë.

6. Ebauches découpée selon l'une quelconque des revendications 3 à 5, caractérisée par le fait que la languette de pression (39; 45) est située sur au moins une partie de la languette adhésive (16; 18) servant à l'assemblage de la boîte.
